# EUROPÄISCHE PATENTSCHRIFT

(11) **EP 1 258 319 B1**
(45) Veröffentlichungstag und Bekanntmachung des Hinweises auf die Patenterteilung: **17.05.2006**
(21) Anmeldenummer: 02008474.5
(22) Anmeldetag: 15.04.2002
(51) Int. Cl.: B25B 11/00

(54) **Vakuumspanneinrichtung für Werkstücke für stationär bearbeitende Maschinen**
Vacuum clamping device for workpieces for a stationary tool machine
Dispositif de serrage à vide de pièces pour une machine-outil stationnaire

(30) Priorität: 17.05.2001 DE 10124315
(43) Veröffentlichungstag der Anmeldung: 20.11.2002
(73) Patentinhaber: IMA Klessmann GmbH Holzbearbeitungssysteme, 32312 Lübbecke (DE)
(72) Erfinder: Rose, Martin, 32339 Espelkamp (DE); Schürmann, Ralf, 32351 Stemwede (DE)
(74) Vertreter: Elbertzhagen, Otto

(56) Entgegenhaltungen:
- DE-C- 4 028 446
- DE-C- 4 404 413
- US-A- 3 729 206
- US-A- 4 236 701

## Beschreibung

Die Erfindung bezieht sich auf eine Vakuumspanneinrichtung der im Gattungsbegriff des Patentanspruchs 1 näher bezeichneten Art.

Eine Vakuumspanneinrichtung der gattungsgemäßen Art ist aus dem Dokument DE 44 04 413 C1 bekannt. Solche Vakuumspanneinrichtungen haben Saugspanner, die auf auf dem Maschinenbett verfahrbaren Saugbalken angeordnet sind. Die Saugbalken sind in der Hauptbearbeitungsachse der Maschine, der X-Achse verschiebbar, während die Saugspanner selbst auf den Saugbalken in deren Längsrichtung justierbar sind, dies ist in der Regel die Richtung der Y-Achse der Maschine. Es gibt unterschiedliche Systeme, über die die jeweils für einen Bearbeitungsvorgang benötigten Saugspanner an der betreffenden Stelle zur Mitunterstützung eines Werkstücks positioniert werden. Dies geschieht durch Verschiebung der Saugbalken in Richtung der X-Achse und durch Verschiebung der Saugspanner auf den Saugbalken in Richtung der Y-Achse. Trotz einer für das jeweilige Werkstück individuellen Positionierung der Saugspanner, kommt es immer wieder vor, daß ein zu bearbeitendes Werkstück nicht ausreichend fixiert ist. Dies kann an einem Defekt eines einzelnen Saugspanners oder auch an solchen plattenförmigen Werkstücken liegen, die zum sogenannten Schüsseln neigen. Beim Aufspannen eines Werkstücks geht die betreffende Bedienungsperson vorsorglich her und überprüft durch Aufklopfen auf der Werkstückoberseite, ob eine sichere, luftdichte Auflage der Werkstückunterseite auf den einzelnen Saugspannern besteht.

Bei den beschriebenen Saugspanneinrichtungen wird der Unterdruck den Saugspannern über den jeweiligen Saugbalken zugeführt, wozu es besondere Ventilsysteme gibt, damit nur an der Aufstandsfläche jedes Saugspanners der Unterdruck in den Saugspanner hinein sowie durch den Saugspanner hindurch zu dessen oberen Saugraum geleitet wird. Zur Erkennung eines Vakuumverlustes ist an den Saugbalken ein Vakuumschalter vorgesehen, der einen Unterdruckverlust im Zuleitkanal der Saugbalken anzeigt. Damit ist jedoch noch nicht derjenige Saugspanner identifiziert, an dem der Unterdruckverlust auftritt. Bei den meist drei oder vier Saugspannern, die auf einem Saugbalken angeordnet sind, muß deshalb erst noch nach demjenigen Saugspanner gesucht werden, durch den der Unterdruckverlust verursacht wird.

Aus der DE-40 28 446 C1 ist eine Unterdruck-Spannvorrichtung für Werkstücke in anderer Ausführung bekannt, bei der ebenfalls mehrere Saugspanner vorhanden sind, die zum Fixieren von auf die Saugspanner auflegbaren Werkstücken an ihrer Oberseite jeweils einen Saugraum aufweisen. Die Saugspanner sind an ihrer Peripherie mit Unterdruckanschlüssen versehen, die mit Unterdruckquellen zu verbinden sind. Hierbei kann es sich um Venturidüsen handeln.

Der Erfindung liegt die Aufgabe zugrunde, eine Vakuumspanneinrichtung der eingangs genannten Art zu schaffen, bei der die Aktivierung und die Überwachung der einzelnen Saugspanner einfacher durchgeführt werden kann.

Diese Aufgabe wird bei einer Vakuumspanneinrichtung der gattungsbildenden Art nach der Erfindung durch die kennzeichnenden Merkmale des Patentanspruchs 1 gelöst.

Für die Erfindung ist wesentlich, daß die Unterdruckerzeugung an jedem einzelnen Saugspanner selbst den Aufbau der gesamten Vakuumspanneinrichtung wesentlich vereinfacht, weil die für die Injektordüsen der Saugspanner benötigte Druckluft leichter verfügbar ist und insbesondere aus der in einem Produktionsbetrieb in der Regel vorhandenen zentralen Druckluftversorgungsanlage entnommen werden kann. Darüberhinaus erfordert die Druckluftzuleitung zu den einzelnen Saugspannern weitaus geringere Querschnitte, als sie für eine Unterdruckversorgung der Saugspanner erforderlich ist. Auch die Schaltzeiten beim Aufbau und dem Abbau des Unterdrucks bei den einzelnen Saugspannern ist wesentlich verkürzt, dies liegt vor allem an dem kurzen Weg, der zwischen der Injektordüse eines Saugspanners und seinem Saugraum besteht. So bedarf es vor allem einer zwangsweisen Belüftung des Unterdrucksystems nicht, welches man bei einer für eine Maschine zentralen Unterdruckversorgung für ein schnelles Entspannen der Werkstücke vorsehen muß.

Ferner ist wichtig, daß die zu den einzelnen Saugspannern hinführenden Druckluftzuleitungen nicht nur geringere Querschnitte gegenüber einer Vakuumzuleitung vergleichbarer Leistung aufweisen, sondern auch anders geführt werden können, weil beim Biegen über enge Radien eine Querschnittsveränderung infolge des inneren, stützenden Überdrucks unschädlich ist. So können hier die für elektrische Leitungen und Hydraulikleitungen bekannten Kabelschleppvorrichtungen ebenso für die Druckluftzuleitungen verwendet werden, womit vor allem bei maschinell positionierbaren Saugspannern eine kollisionsfreie Führung der Druckluftzuleitungen leicht möglich ist, die parallel mit einer elektrischen Leitungsführung zur Überwachung und zur sonstigen Energieversorgung jedes einzelnen Saugspanners vorgesehen werden kann.

Letztlich ist die neue Vakuumspanneinrichtung auch e-nergiesparender, denn bei gleicher Leistung ist nicht nur der Energieaufwand für die Drucklufterzeugung gegenüber der Vakuumerzeugung geringer, Druckluft läßt sich auch einfacher speichern, ständig laufende Pumpen wie bei der Vakuumversorgung sind nicht erforderlich.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1 - 3: einen Saugspanner einer Vakuumspanneinrichtung im Längsschnitt, im Querschnitt und in der Draufsicht,
- Fig. 4: das pneumatische Schaltbild mehrerer Saugspanner einer Vakuumspanneinrichtung und
- Fig. 5: die Seitansicht eines Tragbalkens für Saugspanner der in Rede stehenden Art.

Die Figuren 1 - 3 zeigen den konstruktiven Aufbau eines Saugspanners 1, der an seiner Oberseite einen Saugraum 3 hat, der bei den Figuren 1 und 2 nach oben hin mittels eines zu spannenden Werkstücks 2 abgedeckt ist. Die Auflage des Werkstücks 2 oberseitig auf dem Saugspanner 1 erfolgt über gummierte Auflagen 5 geringer Dicke, die beim Unterdruckaufbau ein räumliches Zusammenfallen des Saugraums 3 verhindern. Umlaufend ist der Saugraum 3 mittels einer Lippendichtung 4 abdichtbar, die sich an die Unterseite der Werkstücke 2 anlegt.

Der Saugraum 3 ist über einen Saugkanal 6 mit einer Injektordüse 7 verbunden, die nach dem Venturiprinzip anrbeitet und mit Druckluft versorgt werden muß. Die Injektordüse 7 ist vorzugsweise mehrstufig ausgeführt und kann ein Vakuum bis 0,9 bar erzeugen. Je nachdem wie luftdurchlässig das betreffende Werkstück 2 ist, kann mit einer derart leistungsfähigen Injektordüse 7 noch ein Unterdruck von 0,6 bis 0,8 bar aufrechterhalten werden, wozu ein Speisedruck in der Größenordnung von 3 - 6 bar erforderlich ist und der Luftverbrauch etwa 0,5 Nl/s beträgt. An der Außenseite hat der Vakuumspanner 7 einen Druckluftanschluß 8, der mit der Einlaßseite der Injektordüse 7 in Verbindung steht, siehe Fig. 1.

Wie Fig. 2 deutlich macht, ist vom oberen Saugraum 3 noch ein Prüfkanal 9 bis zur Unterseite des Saugspanners 1 geführt, daran ist ein Vakuumschalter 10 angeschlossen, der einen elektrischen Anschluß 11 für eine Signalleitung aufweist. Der Vakuumschalter 10 ist auf einen Vakuumgrenzdruck eingestellt, und er erzeugt ein Signal, wenn dieser Vakuumgrenzdruck nach oben oder nach unten hin überschritten wird. Das dient dazu, die Aufrechterhaltung des für den jeweiligen Spannvorgang erforderlichen Unterdrucks im Saugraum 3 des Vakuumspanners 1 überwachen zu können.

Fig. 4 zeigt, wie eine Mehrzahl von Saugspannern 1 pneumatisch und elektrisch geschaltet sind, um bei Verwendung einer solch kompletten Vakuumspanneinrichtung in einer programmgesteuerten Bearbeitungsmaschine auch die Steuerung und Überwachung der Vakuumspanneinrichtung über das Maschinenprogramm vornehmen zu können.

Jeder der Saugspanner 1 ist über seinen Druckluftanschluß 8 mit einer Druckluftleitung 12 verbunden, die zu einer Druckluftversorgung 13 - 15 führt. Die Druckluftversorgung 13 - 15 umfaßt eine Verteilereinheit 13, die für jeden der Saugspanner 1 ein Pneumatikventil 14 hat, welches zumindest dann geöffnet ist, wenn der zugehörige Saugspanner 1 für den jeweiligen Bearbeitungsvorgang zu aktivieren ist. Die Verteilereinheit 13 ist über eine Druckluftzuleitung 15 mit einer geeigneten Druckluftquelle verbunden.

Der Vakuumschalter 10 jedes Saugspanners 1 ist mittels elektrischer Leitungen 16 mit einer Signalauswertung 17 verbunden, welche die von den Vakuumschaltern 10 jedes für das Spannen eines Werkstücks benötigten Saugspanners 1 kommenden Signale überwacht. Wird festgestellt, daß schon bei nur einem der aktiven, für den jeweiligen Spannvorgang benötigten Saugspanner 1 ein Unterdruckverlust auftritt, hier also das Vakuum unter denjenigen Grenzwert sinkt, auf den der zugehörige Vakuumschalter 10 eingestellt ist, dann erzeugt die Signalauswertung 17 ein Warnsignal, das zum einen optisch oder akustisch wahrnehmbar gemacht werden kann und zum anderen so in das Programm der Maschinensteuerung eingreift, daß ein bevorstehender Bearbeitungsvorgang gar nicht erst startet oder ein bereits laufender Bearbeitungsvorgang sofort abgebrochen wird.

Die vorstehend diskutierte Überwachungsmöglichkeit zielt darauf ab, für den Fall, daß ein für den jeweiligen Spannvorgang benötigter Saugspanner 1 nicht ordnungsgemäß funktioniert, ein Schaden an der Bearbeitungsmaschine oder gar eine Gefährdung der Bedienungspersonen durch ein sich lösendes Werkstück nicht vorkommen kann. Bei einer programmgesteuerten Maschine, bei der über das Maschinenprogramm die Positionierung der Saugspanner 1, die für die Bearbeitung des jeweiligen Werkstücks benötigt werden, maschinell vorgenommen wird, ergibt sich ein weiterer Vorteil hinsichtlich der Werkstückspannvorgänge. Denn zu Beginn eines Spannvorganges können zunächst alle Saugspanner 1 mittels Druckluft versorgt werden, entsprechend sind die in Fig. 4 gezeigten Ventile 14 sämtlicher Saugspanner, also auch die der nicht benötigten Saugspanner 1, offen. Über das Maschinensteuerprogramm werden in der Auswerteinheit 17 die Vakuumschalter 10 der einzelnen Saugspanner 1 abgefragt, und diejenigen Saugspanner 1, für die über die Vakuumschalter 10 ein ausreichender Unterdruck nicht signalisiert wird, wird die Druckluftversorgung über das betreffende Ventil 14 der Druckluftversorgung 13 abgeschaltet. Liegt ein Störfall nicht vor, was dieRegel ist, handelt es sich bei den abgeschalteten Saugspannern 1 um diejenigen, die für den jeweiligen Spannvorgang nicht benötigt werden. Denn bei diesen Saugspannern 1 kann sich infolge fehlender Abdichtung des Saugraums 3, weil darauf das betreffende Werkstück nicht aufliegt, ein Vakuum nicht aufbauen. So vereinfacht sich die Steuerung der Druckluftversorgung der für die einzelnen Spannvorgänge benötigten Saugspanner 1 erheblich.

Fig. 5 zeigt, wie in praktischer Ausführung die Saugspanner 1 auf einem Tragbalken 18 in dessen Längsrichtung verschieblich angeordnet sind. Oberseitig und längsseitig hat der Tragbalken 18 Führungseinrichtungen für einen Schlitten 20, auf dem jeweils einer der Saugspanner 1 aufgebaut ist. Die entsprechend in Längsrichtung des Führungsbalkens 18, also in Richtung der Y-Achse der Maschine verfahrbaren Schlitten 20 sind mechanisch mit einer Schleppvorrichtung 19 gekuppelt, über welche die elektrischen Leitungen 16 zur Signalübertragung (Fig. 4) und die sonstigen der Energieversorgung dienenden Zuleitungen, vor allem aber auch die Druckluftleitungen 12 zur Druckluftversorgung der Saugspanner 1 geführt sind.

## Patentansprüche

1. Vakuumspanneinrichtung für Werkstücke für stationär bearbeitende Maschinen, insbesondere für Bearbeitungszentren zum Fräsen, Bohren und/oder Aufbringen von Kantenstreifen an Platten aus Holz und/oder Holzaustauschstoffen für den Möbelbau oder Innenausbau, mit Saugspannern (1), die auf einer Unterstützungskonstruktion angeordnet und zwecks Anpassung an unterschiedliche Werkstückformate positionierbar sind und die zum Spannen der auf sie auflegbaren Werkstücke (2) jeweils einen Saugraum (3) an ihrer Oberseite haben,
**dadurch gekennzeichnet,**
**daß** jeder Saugspanner (1) eine eingebaute Injektordüse (7) als eigenen Unterdruckgenerator hat, die mittels Druckluft betrieben ist, wozu außen am Saugspanner (1) ein Druckluftanschluß (8) vorgesehen ist, von dem eine Druckluftleitung (12) zu einer Druckluftversorgung (13) führt.

2. Vakuumspanneinrichtung nach Anspruch 1,
**dadurch gekennzeichnet,**
**daß** jeder Saugspanner (1) einen Vakuumschalter (10) hat, der mit dem Saugraum (3) verbunden ist und der ein das Überschreiten bzw. Unterschreiten eines eingestellten Vakuumgrenzwertes anzeigendes, elektrisches Signal erzeugt.

3. Vakuumspanneinrichtung nach Anspruch 1 oder 2,
**dadurch gekennzeichnet,**
**daß** die Druckluftversorgung (13 - 15) eine Verteilereinheit (13) aufweist, mit der jeder einzelne Saugspanner (1) für sich mittels zugeleiteter Druckluft aktivierbar ist.

4. Vakuumspanneinrichtung nach Anspruch 2 oder 3,
**dadurch gekennzeichnet,**
**daß** die Vakuumschalter (10) aller Saugspanner (1) mittels elektrischer Leitungen (16) mit einer Signalauswertung (17) verbunden sind, die ein Warnsignal erzeugt, wenn bei bereits einem der aktivierten Saugspanner (1) ein Vakuumverlust auftritt.

5. Vakuumspanneinrichtung nach Anspruch 4,
**dadurch gekennzeichnet,**
**daß** bei anstehendem Warnsignal der Signalauswertung (17) in die Steuerung der zugehörigen Maschine derart eingegriffen wird, daß der bevorstehende Bearbeitungsgang bzw. der laufende Bearbeitungsgang blockiert wird.

6. Vakuumspanneinrichtung nach einem der Ansprüche 3-5,
**dadurch gekennzeichnet,**
**daß** die zugehörige Maschine programmgesteuert ist und die Positionierung sowie die Aktivierung der für den jeweiligen Bearbeitungsvorgang benötigten Saugspanner (1) und die Vakuumüberwachung der jeweils aktivierten Saugspanner (1) über das Maschinensteuerprogramm vorgenommen wird.

7. Vakuumspanneinrichtung nach Anspruch 6,
**dadurch gekennzeichnet,**
**daß** beim Aktivieren der für einen Bearbeitungsvorgang benötigten Saugspanner (1) zunächst alle vorhandenen, auch die nicht benötigten Saugspanner (1) mit Druckluft versorgt werden und über die von den Vakuumschaltern (10) an den Saugspannern (1) gelieferten Signale alle Saugspanner daraufhin abgefragt werden, ob ein ausreichendes Vakuum oberhalb des eingestellten Grenzwertes vorliegt oder nicht, und
**daß** die Druckluft-Zufuhr derjenigen Saugspanner (1) abgesperrt wird, für die ein Vakuum oberhalb des Grenzwertes nicht signalisiert ist.

## Claims

1. Vacuum clamping device for workpieces for stationary finishing machines, more particularly for machining centres for milling, drilling and/or fitting edge strips to plates of wood and/or wood substitute materials for furniture or interior structures, with suction clamps (1) which are mounted on a supporting structure and can be positioned to adapt to different workpiece formats and which each have a suction chamber (3) on their upper side for clamping the workpieces (2) which are fitted thereon,
**characterised in that**
each suction clamp (1) has a built-in injection nozzle (7) as an individual underpressure generator which is operated by means of compressed air for which a compressed air connection (8) is provided outside on the suction clamp (1) with a compressed air pipe (12) leading from the compressed air connection to a compressed air supply (13).

2. Vacuum clamping device according to claim 1,
**characterised in that**
each suction clamp (1) has a vacuum switch (10) which is connected to the suction chamber (3) and which generates an electrical signal which indicates when a set vacuum limit value has been exceeded or under stepped.

3. Vacuum clamping device according to claim 1 or 2,
**characterised in that**
the compressed air supply (13-15) has a distributor unit (13) with which each individual suction clamp (1) can be activated per se by means of a compressed air supply.

4. Vacuum clamping device according to claim 2 or 3,
**characterised in that**
the vacuum switches (10) of all the suction clamps (1) are connected by means of electrical leads (16) to a signal evaluator (17) which produces a warning signal when a loss of vacuum occurs in one of the already activated vacuum clamps (1).

5. Vacuum clamping device according to claim 4,
**characterised in that**
when a warning signal of the signal evaluator (17) occurs an intervention is made in the control of the associated machine so that the imminent finishing process or current finishing process is blocked.

6. Vacuum clamping device according to one of the claims 3 to 5,
**characterised in that**
the associated machine is program-controlled and the positioning as well as activation of the suction clamp (1) required for the relevant finishing process and the vacuum monitoring of the relevant activated suction clamp (1) is undertaken through the machine control program.

7. Vacuum clamping device according to claim 6,
**characterised in that**
during the activation of the suction clamp (1) required for a finishing process at first all the available vacuum clamps (1) and even those not required are supplied with compressed air and through the signals supplied from the vacuum switches (10) at the vacuum clamps (1) all the suction clamps are interrogated as to whether a sufficient vacuum above the set limit value does or does not exist and that the compressed air supply is shut off to that vacuum suction clamp (1) for which a vacuum above the limit value is not signalled.

## Revendications

1. Dispositif de serrage à vide de pièces pour une machine-outil stationnaire, notamment pour des centres de traitement pour le fraisage, l'alésage et / ou la pose de couvre-chants sur des plaques de bois et / ou de matières de remplacement de bois pour la fabrication de meubles ou l'aménagement intérieur, avec des dispositifs de serrage par aspiration (1) qui sont disposés sur une structure d'appui et peuvent être positionnés aux fins d'adaptation à différents formats de pièces, et qui, pour le serrage des pièces (2) qu'ils reçoivent, présentent chacun, sur leur face supérieure, une chambre d'aspiration (3),
**caractérisé en ce que**
chaque dispositif de serrage par aspiration (1) est pourvu d'une buse d'injection intégrée (7) en tant que propre générateur de dépression, laquelle est actionnée au moyen d'air comprimé, ce pourquoi le dispositif de serrage par aspiration (1) est équipé, à l'extérieur, d'un raccord d'air comprimé (8) à partir duquel une conduite d'air comprimé (12) mène à un système d'alimentation en air comprimé (13).

2. Dispositif de serrage à vide selon la revendication 1,
**caractérisé en ce que**
chaque dispositif de serrage par aspiration (1) possède un commutateur de vide (10) qui est relié à la chambre d'aspiration (3) et qui génère un signal électrique qui indique qu'une valeur limite de vide réglée est dépassée vers le haut ou vers le bas.

3. Dispositif de serrage à vide selon la revendication 1 ou 2,
**caractérisé en ce que**
le système d'alimentation en air comprimé (13 à 15) présente une unité de distribution (13) avec laquelle chacun des dispositif de serrage par aspiration (1) est individuellement activé au moyen de l'air comprimé amené.

4. Dispositif de serrage à vide selon la revendication 2 ou 3,
**caractérisé en ce que**
les commutateurs de vide (10) de tous les dispositifs de serrage par aspiration (1) sont reliés, au moyen de lignes électriques (16), à un dispositif d'évaluation de signaux (17) qui génère un signal d'alarme dès qu'une perte de vide se produit au niveau d'un dispositif de serrage par aspiration (1) activé.

5. Dispositif de serrage à vide selon la revendications 4,
**caractérisé en ce que**,
lors de la présence d'un signal d'alarme du dispositif d'évaluation (17), une intervention a lieu dans la commande de la machine associée de sorte que l'opération de travail en perspective resp. l'opération en cours est bloquée.

6. Dispositif de serrage à vide selon l'une des revendications 3 à 5,
**caractérisé en ce que**
la machine associée est commandée par programme et que le positionnement ainsi que l'activation des dispositifs de serrage par aspiration (1) nécessaires à l'opération de traitement concernée et le contrôle du vide des dispositifs de serrage par aspiration (1) respectivement activés sont effectués par l'intermédiaire du programme de commande de la machine.

7. Dispositif de serrage à vide selon la revendication 6,
**caractérisé en ce que**,
lors de l'activation des dispositif de serrage par aspiration (1) nécessaires pour une opération de traitement, tous les dispositifs de serrage par aspiration (1) existants, donc également ceux non nécessaires, sont tout d'abord alimentés en air comprimé et que, par l'intermédiaire des signaux lancés par les commutateurs de vide (10) aux dispositifs de serrage par aspiration (1), tous les dispositifs de serrage par aspiration sont ensuite interrogés quant à l'existence ou non d'un vide suffisant, supérieur à la valeur limite réglée, et **en ce que** l'amenée d'air comprimé est coupée pour les dispositifs de serrage par aspiration (1) pour lesquels un vide au-dessus de la valeur limite n'est pas signalisée.
